# EUROPÄISCHE PATENTSCHRIFT

(11) **EP 2 932 172 B1**
(45) Veröffentlichungstag und Bekanntmachung des Hinweises auf die Patenterteilung: **22.02.2017**
(21) Anmeldenummer: 13802622.4
(22) Anmeldetag: 09.12.2013
(51) Int. Cl.: F25D 23/02, F25D 23/04

(54) **HAUSHALTSKÄLTEGERÄT MIT EINEM HÖHENVERSTELLBAREN TÜRABSTELLER**
HOUSEHOLD REFRIGERATION DEVICE COMPRISING A HEIGHT-ADJUSTABLE DOOR SHELF
APPAREIL DE FROID DOMESTIQUE MUNI D'UN BALCONNET DE RANGEMENT RÉGLABLE EN HAUTEUR

(30) Priorität: 13.12.2012 DE 102012223110
(43) Veröffentlichungstag der Anmeldung: 21.10.2015
(73) Patentinhaber: BSH Hausgeräte GmbH, 81739 München (DE)
(72) Erfinder: BORMANN, Marietta, 89522 Heidenheim (DE); FINK, Jürgen, 89547 Gerstetten (DE); FRONMÜLLER, Andrea, 89547 Gerstetten (DE); PFISTER, Bernd, 89079 Ulm (DE)
(86) Internationale Anmeldenummer: PCT/EP2013/075939
(87) Internationale Veröffentlichungsnummer: WO 2014/090742

(56) Entgegenhaltungen:
- WO-A1-2009/071341
- DE-A1-102009 028 428
- DE-A1-102009 046 612
- US-A- 5 346 299

## Beschreibung

Die Erfindung betrifft ein Haushaltskältegerät, aufweisend einen wärmeisolierenden Innenbehälter, der ausgebildet ist, wenigstens einen kühlbaren Lagerraum für Kältegut zu begrenzen, eine Kältevorrichtung zum Kühlen des Lagerraums, ein zum Öffnen und Schließen des Lagerraums bezüglich des Innenbehälters bewegbar gelagertes Türblatt, das eine Innenwand mit mehreren übereinander angeordneten Raststufen aufweist, und wenigstens ein an der Innenwand des Türblatts an den Raststufen höhenverstellbar gelagerter Türabsteller, der an zwei gegenüberliegenden Endabschnitten jeweils ein Gegenrastmittel aufweist, das in eine Verriegelungsrichtung federbewegt in eine Verriegelungsstellung gestellt, in jeweils eine der Raststufen formschlüssig eingreift.

Die WO 2008/077742 A2 beschreibt ein Kältegerät mit einer Kältegerätetür, an der wenigstens ein höhenverstellbar angeordneter Türabsteller vorgesehen ist, der an der Türinnenseite mittels einer Rastvorrichtung zur Höhenverstellung lösbar befestigt ist, wobei der Türabsteller ein erstes betätigbares Rastmittel aufweist, das mit einem zweiten Rastmittel die Rastvorrichtung ausbildet.

Die DE 10 2009 046 612 A1 beschreibt ein Kältegerät, insbesondere Haushaltskältegerät, aufweisend eine Tür mit einer Türinnenseite, die Rastmittel aufweist, welche zum Halten eines Türabstellers an der Türinnenseite mit korrespondierenden Gegenrastmitteln wenigstens einer Rastvorrichtung zusammenwirken, die als separates Bauteil an dem Türabsteller angeordnet ist, wobei die Rastvorrichtung schwimmend an dem Türabsteller gelagert ist.

Aufgabe der Erfindung ist es, ein Haushaltskältegerät mit wenigstens einem an einer Innenwand eines Türblatts des Haushaltskältegeräts höhenverstellbaren Türabsteller anzugeben, bei dem eine Raststufen-Gegenrastmittel-Verbindung den Türabsteller zuverlässig in der gewünschten Höhe an der Innenwand eines Türblatts zu halten vermag.

Die Aufgabe der Erfindung wird gelöst durch ein Haushaltskältegerät, aufweisend einen wärmeisolierenden Innenbehälter, der ausgebildet ist, wenigstens einen kühlbaren Lagerraum für Kältegut zu begrenzen, eine Kältevorrichtung zum Kühlen des Lagerraums, ein zum Öffnen und Schließen des Lagerraums bezüglich des Innenbehälters bewegbar gelagertes Türblatt, das eine Innenwand mit mehreren übereinander angeordneten Raststufen aufweist, und wenigstens ein an der Innenwand des Türblatts an den Raststufen höhenverstellbar gelagerter Türabsteller, der an zwei gegenüberliegenden Endabschnitten jeweils ein Gegenrastmittel aufweist, das in eine Verriegelungsrichtung federbewegt in eine Verriegelungsstellung gestellt, in jeweils eine der Raststufen formschlüssig eingreift, wobei die Raststufen und die Gegenrastmittel korrespondierende obere Wandabschnitte aufweisen, die sich zumindest im Wesentlichen in einer horizontalen Ebene erstrecken und korrespondierende untere Wandabschnitte aufweisen, die sich zumindest im Wesentlichen in einer in Verriegelungsrichtung abschüssigen Ebene erstrecken.

Das bewegbar gelagert Türblatt kann beispielsweise um eine vertikale Achse schwenkbar an dem Haushaltskältegerät gelagert sein. Dazu kann das Türblatt beispielsweise an einem oberen und unteren Stirnende an Scharnierbeschlägen, die dem Fachmann als solches bekannt sind, schwenkbar gelagert sein. Das Türblatt kann wahlweise links oder rechts angeschlagen sein. Das Türblatt kann an Scharnierbeschlägen gelagert sein, die beispielsweise an einem Korpus des Haushaltskältegeräts oder an dem Innenbehälter angeschlagen sind. Das Türblatt und/oder die Scharnierbeschläge können für eine wahlweise links angeschlagene oder rechts angeschlagene schwenkbare Lagerung ausgebildet sein. Der Lagerraum kann dasjenige eines Kühlraums sein, das im Allgemeinen zum frostfreien Kühlen von Kühlgut vorzugsweise bei Temperaturen zwischen plus 4 und plus 8 Grad Celsius dient. Der Kühlraum kann jedoch, zumindest teilweise, auch als Null-Grad-Fach, insbesondere zum Frischhalten von Obst oder Gemüse ausgebildet sein. Der Lagerraum kann auch dasjenige eines Gefrierraums sein, der im Allgemeinen zum Tiefgefrieren von Gefriergut bei ca. minus 18 Grad Celsius dient.

Die Kältevorrichtung zum Kühlen des Lagerraums kann ein Kältemittelkreislaufsystem umfassen, das ausgebildet ist, ein von einem Verdichter komprimiertes Kältemittel einem Verflüssiger zuzuführen, in dem das Kältemittel zumindest teilweise von einem gasförmigen in einen flüssigen Zustand überführt und ihm dabei Wärme entzogen wird. In Strömungsrichtung dem Verflüssiger nachgeschaltet kann das Kältemittel einem Expansionsventil zugeleitet werden. Ein Ausgangsanschluss des Expansionsventils ist anschließend an einen Eingang des Verdampfers angeschlossen, in dem das herunter gekühlte Kältemittel wieder entspannt wird, insbesondere ein wenigstens verflüssigter Anteil des Kältemittels wieder in die Gasphase übergeht und dabei Wärme aus dem Lagerraum aufnimmt. Ein Ausgang des Verdampfers ist wiederum mit dem Verdichter verbunden, wodurch das Kältemittelkreislaufsystem der Kältevorrichtung geschlossen wird.

Das Türblatt kann eine aus tiefgezogenem Kunststoff hergestellte Innenhaut als Innenwand aufweisen. An der Innenwand oder an der Innenhaut können beispielsweise zwei benachbarte Holme angebracht oder einteilig damit ausgebildet sein, zwischen denen der wenigstens eine Türabsteller höhenverstellbar gelagert ist. Zur wahlweisen Lagerung des Türabstellers in verschiedenen Höhenlagen können in unterschiedlichen Höhen angeordnete Raststufen vorgesehen sein, an denen der Türabsteller verrasten kann. Der Türabsteller selbst kann von einer im wesentlichen quaderförmigen Schale mit vier Seitenwänden und einem Boden gebildet werden. Alternativ kann der Türabsteller auch lediglich durch eine Glasplatte gebildet werden, die beispielsweise mit einem umlaufenden Bügel versehen sein kann, der ein Herabfallen von auf die Glasplatte aufgestellten Kühlgütern verhindert. In allen Ausführungen kann der Türabsteller an seinen gegenüberliegenden lateralen Seitenwänden jeweils mindestens ein Gegenrastmittel aufweisen, das ausgebildet ist in Abhängigkeit der gewünschten Höhenlage in jeweils eine korrespondierende Raststufe des Türblatts einzurasten.

Ein höhenverstellbarer Türabsteller kann also an einer Innenwand des Türblatts des Haushaltskältegeräts durch ein am Türabsteller fixiertes Federelement oder Rastelement gehalten werden. Das Federelement oder Rastelement kann beispielsweise mittels einer Rastnase mit schrägem unteren Wandabschnitt sich in eine an der Innenwand des Türblatts montierten Halteleiste, welche die Raststufen aufweist, abstützen.

Eine Verstellbarkeit des Türabstellers in eine Richtung nach unten kann dabei nur erfolgen, wenn die an beiden gegenüberliegenden lateralen Seiten des Türabstellers fixierten Federelemente oder Rastelement gleichzeitig von Fingern einer Hand eines Benutzers gedrückt werden, um die Federelemente oder Rastelement aus der Verrastung zu lösen.

Bei einer bekannten Höhenverstellung ist eine Höhenverstellung nach oben so ausgelegt, dass durch eine schräge Wand an einem oberen Wandabschnitt des Federelements oder Rastelements ein Drücken beider Federelemente oder Rastelemente nicht notwendig ist. Dadurch ist eine Ein-Hand-Bedienung des höhenverstellbaren Türabstellers bei einem Verschieben nach oben gegeben. Der Benutzer kann also mit einer einzigen Hand in der Mitte des Türabstellers positionieren und so die Bewegung nach oben ausführen. Wenn allerdings der Benutzer bei der Betätigung des Türabstellers nach oben die Kraft außermittig in den Türabsteller einleitet, besteht die Gefahr, dass der Türabsteller einseitig aus der Halteleiste bewegt wird und somit den Halt an dem Türblatt vollständig verliert oder aber eine ungewollte Schrägstellung des Türabstellers an der Türblatt entsteht.

Die an dem Federelement oder Rastelement angebrachte Nase mit schrägem oberen Wandabschnitt birgt somit die Gefahr des unabsichtlichen Ausbaus des Türabstellers von dem Türblatt. Dies kann erfindungsgemäß vermieden werden, wenn statt einer schräg verlaufenden oberen Wand ein im Wesentlichen in einer horizontalen Ebene sich erstreckender oberer Wandabschnitt an dem Gegenrastmittel und/oder der korrespondierendem Raststufe vorgesehen wird. Indem also die Raststufen und die Gegenrastmittel korrespondierende obere Wandabschnitte aufweisen, die sich zumindest im Wesentlichen in einer horizontalen Ebene erstrecken und korrespondierende untere Wandabschnitte aufweisen, die sich zumindest im Wesentlichen in einer in Verriegelungsrichtung abschüssigen Ebene erstrecken, kann eine Gefahr des unabsichtlichen Lösens oder Verkantens des Türabstellers am Türblatt verhindert oder zumindest verringert werden.

Indem das Gegenrastmittel und/oder die korrespondierende Raststufe korrespondierende untere Wandabschnitte aufweisen, die sich zumindest im Wesentlichen in einer in Verriegelungsrichtung abschüssigen Ebene erstrecken, ist ein zuverlässiger Sitz des Türabstellers an dem Türblatt sichergestellt. Aufgrund der zumindest im Wesentlichen in einer in Verriegelungsrichtung abschüssig sich erstreckende Ebene der unteren Wandabschnitte wird das Gegenrastmittel aufgrund der Schwerkraft des Türabstellers und des darin gelagerten Kühlgutes in die Raststufe hineingedrückt und dabei die Restverbindung zwischen Gegenrastmittel und Raststufe verstärkt.

Die Raststufen können an zwei Rastleisten ausgebildet sein, die mit der Innenwand des Türblatts verbunden oder einteilig mit dieser ausgebildet sind und zwischen welche Rastleisten der Türabsteller höhenverstellbar gelagert ist.

Jede Rastleiste kann mehrere in Abständen, insbesondere konstanten Abständen voneinander übereinander angeordnete Raststufen aufweisen. Jede Raststufe kann als eine Rastnische oder ein Rastvorsprung ausgebildet sein. Die beiden Rastleisten können jeweils links und recht seitlich des Türabstellers angeordnet sein. In einer einteiligen Ausbildung der Rastleisten mit der Innenwand des Türblatts können die Rastleisten bzw. die Rastnischen von Anzügen, d.h. Ausformungen in einer Innenhaut, insbesondere einer aus einer Kunststoffplatte tiefgezogenen Innenhaut des Türblatts hergestellt sein. Alternativ können die Rastleisten als separate Bauteilen, insbesondere im Kunststoffspritzgussverfahren hergestellte Kunststoffbauteile sein, die beispielsweise mittels Befestigungsmittel, wie Schrauben, oder durch Kleben mit dem Türabsteller, insbesondere einer Innenhaut des Türblatts verbunden sein können. Die Rastleisten können einteilig angeformt oder als separate Bauteile mit Holmen der Innenwand des Türblatts verbunden sein.

Die Raststufen können von Rastnischen und die Gegenrastmittel von Rastvorsprüngen gebildet werden, die durch ein manuelles Betätigungsmittel gegen die Kraft einer Federeinrichtung und entgegen der Verriegelungsrichtung in eine Entriegelungsstellung bewegbar ausgebildet sind.

Die Rastvorsprünge können beweglich an den Seitenwänden des Türabsteller gelagert sein. Beispielsweise können die Rastvorsprünge an separaten Rastvorrichtungen beweglich gelagert sein, die mit dem Türabsteller verbunden sind. Die Rastvorsprünge können mit Betätigungsmitteln verbunden bzw. an diese angekoppelt sein. Durch manuelles Betätigen der Betätigungsmittel können die Rastvorsprünge zwischen einer in die Rastnischen eingreifenden Verriegelungsstellung und einer die Rastnischen freigebenden Entriegelungsstellung hin- und herbewegt werden. In der Verriegelungsstellung ist der Türabsteller an dem Türblatt in seiner momentanen Höhe festgehalten. In der Entriegelungsstellung kann der Türabsteller bezüglich des Türblatts manuell höhenverstellt, gegebenenfalls sogar von dem Türblatt entfernt werden. Die Rastvorsprünge können durch elastische Vorspanneinrichtungen, wie Federn, in ihre Verriegelungsstellungen vorgespannt sein, d.h. die elastische Vorspanneinrichtungen, bzw. die Federn drücken selbsttätig die Rastvorsprünge in die Verriegelungsstellung, d.h. in die jeweilige Rastnische hinein.

Jede Rastnische kann eine innere, den oberen Wandabschnitt der Raststufe bildende Deckenwand aufweisen und der Rastvorsprung kann eine äußere, den oberen Wandabschnitt des Gegenrastmittels bildende Oberseite aufweisen.

Die Deckenwand jeder Rastnische weist dabei einen Wandabschnitt auf, der sich zumindest im Wesentlichen in einer horizontalen Ebene erstreckt. Die Oberseite jeden Rastvorsprungs weist dabei einen Wandabschnitt auf, der sich zumindest im Wesentlichen in einer horizontalen Ebene erstreckt.

In den verschiedenen Ausführungen kann jede Rastnische eine innere, den unteren Wandabschnitt der Raststufe bildende Bodenwand aufweisen und der Rastvorsprung eine äußere, den unteren Wandabschnitt des Gegenrastmittels bildende Unterseite aufweisen.

Die Bodenwand jeder Rastnische weist dabei einen Wandabschnitt auf, der sich zumindest im Wesentlichen in einer in Verriegelungsrichtung abschüssigen Ebene erstreckt. Die Unterseite jeden Rastvorsprungs weist dabei einen Wandabschnitt auf, der sich zumindest im Wesentlichen in einer in Verriegelungsrichtung abschüssigen Ebene erstreckt.

Generell kann der Rastvorsprung von einem insbesondere im Wesentlichen würfel- oder quaderförmigen Klotz gebildet werden, der die den oberen Wandabschnitt des Gegenrastmittels bildende äußere Oberseite und die den unteren Wandabschnitt des Gegenrastmittels bildende äußere Unterseite aufweist.

Der Rastvorsprung, insbesondere der Klotz kann an einem federelastischen Abschnitt vorgesehen sein, der mit dem Türabsteller verbunden ist. Der federelastische Abschnitt kann dabei die elastische Vorspanneinrichtung bilden.

In allen Ausführungen kann das Gegenrastmittel als ein separates Bauteil mit dem Türabsteller verbunden sein. Das separate Bauteil des Gegenrastmittels kann zusammen mit einem Betätigungsmittel und der elastischen Vorspanneinrichtung in einem gemeinsamen Grundträger oder Gehäuse gelagert sein, das mit dem Türabsteller als komplett vormontierte Verriegelungseinheit an dem Türabsteller befestigt wird.

Der Türabsteller kann aus einem zumindest im Wesentlichen unelastischem Kunststoff und das Gegenrastmittel aus einem federelastischen Kunststoff hergestellt sein.

Die Auswahl eines geeigneten unelastischen Kunststoffs für den Türabsteller und/oder die Auswahl eines geeigneten federelastischen Kunststoffs für die Gegenrastmittel kann in einer dem Fachmann an sich bekannten Weise erfolgen. Insbesondere kann als Werkstoff für die Gegenrastmittel ein Kunststoff ausgewählt werden, der gute Gleiteigenschaften und/oder gute Federeigenschaften aufweist.

Das Gegenrastmittel kann beispielsweise aus thermoplastischem Kunststoff, insbesondere aus Acrylnitril-Butadien-Styrol (ABS), Polyoxymethylen (POM), Polyamid (PA) oder Polypropylen (PP) hergestellt sein.

Der Werkstoff für den Türabsteller und/oder die Gegenrastmittel kann auch hinsichtlich optischer Anforderungen erfolgen.

Ein Ausführungsbeispiel der Erfindung ist exemplarisch in den beigefügten schematischen Zeichnungen dargestellt.

Es zeigen:
- Fig. 1: eine perspektivische Ansicht eines beispielhaften Haushaltskältegeräts mit mehreren an der Innenwand eines Türblatts höhenverstellbar gelagerten Türabstellern,
- Fig. 2: eine perspektivische Ansicht eines einzelnen Türabstellers mit zwei Rastleisten, an denen erfindungsgemäße Raststufen ausgebildet sind; und
- Fig. 3: eine Teilschnittansicht durch den erfindungsgemäßen Türabsteller und eine der Rastleisten gemäß Fig. 2 mit einer Raststufe und einem Gegenrastmittel in der Verriegelungsstellung.

Ein in Fig. 1 beispielhaft dargestelltes Haushaltskältegerät 1 weist einen Korpus 2 mit einem Innenbehälter 3 auf. Der Innenbehälter 3 ist im dargestellten Ausführungsbeispiel in einen oben angeordneten als Kühlraum 4a ausgebildeten Lagerraum 4 und einen unten angeordneten als Gefrierraum 4b ausgebildeten Lagerraum 4 aufgeteilt. Der Kühlraum 4a dient im Allgemeinen zum frostfreien Kühlen von Kühlgut vorzugsweise bei Temperaturen zwischen plus 4 und plus 8 Grad Celsius. Der Kühlraum 4a kann jedoch auch als Null-Grad-Fach, insbesondere zum Frischhalten von Obst oder Gemüse ausgebildet sein. Der Kühlraum 4a ist bei geöffnetem Türblatt 5, das als Kühlraumtür 5a ausgebildet ist, zugänglich. Der Gefrierraum 4b dient im Allgemeinen zum Tiefgefrieren von Gefriergut bei ca. minus 18 Grad Celsius. Der Gefrierraum 4b ist bei geöffnetem Türblatt 5, das als Gefrierraumtür 5b ausgebildet ist, zugänglich.

Das Türblatt 5, bzw. die Kühlraumtür 5a weist eine Innenwand 6 auf. An der Innenwand 6 sind zwei in einem Abstand voneinander angeordneter Holme 7a, 7b ausgebildet, welche die Raststufen 8 (Fig. 2) tragen. Zwischen den Holmen 7a, 7b sind im dargestellten Ausführungsbeispiel drei Türabsteller 9 höhenverstellbar gelagert.

In der Fig. 2 ist eine beispielhafte Ausführungsform eines erfindungsgemäßen Türabstellers 9 dargestellt. Die Raststufen 8 sind an zwei dem Türabsteller 9 gegenüberliegend angeordneten Rastleisten 8a, 8b vorgesehen.

Die Türabsteller 9 weist an zwei gegenüberliegenden Endabschnitten jeweils ein zu den Raststufen 8 korrespondierendes Gegenrastmittel 10a, 10b auf. Das Gegenrastmittel 10a, 10b ist in eine Verriegelungsrichtung federbewegt in eine Verriegelungsstellung vorgespannt, in welcher die Gegenrastmittel 10a, 10b jeweils in eine der linken und rechten Raststufen formschlüssig eingreifen.

Die Gegenrastmittel 10a, 10b sind beweglich an den Seitenwänden 11, 12 des Türabsteller 9 gelagert. Beispielsweise können die Gegenrastmittel 10a, 10b die in Fig. 3 dargestellten Rastvorsprünge 13 aufweisen, die an separaten Rastvorrichtungen 14 beweglich gelagert sind, die mit dem Türabsteller 9 verbunden sind. Die Rastvorsprünge 13 sind mit Betätigungsmitteln 15 verbunden bzw. an diese angekoppelt. Durch manuelles Betätigen der Betätigungsmittel 15 können die Rastvorsprünge 13 zwischen einer in Rastnischen 16 eingreifenden Verriegelungsstellung und einer die Rastnischen 16 freigebenden Entriegelungsstellung hin- und herbewegt werden.

In der Fig. 3 ist vergrößert deutlich herausgestellt, dass die Raststufen 8 und die Gegenrastmittel 10a, 10b korrespondierende obere Wandabschnitte 17, 18 aufweisen, die sich zumindest im Wesentlichen in einer horizontalen Ebene erstrecken und korrespondierende untere Wandabschnitte 19, 20 aufweisen, die sich zumindest im Wesentlichen in einer in Verriegelungsrichtung V abschüssigen Ebene erstrecken.

Im dargestellten Ausführungsbeispiel werden die Raststufen 8 von Rastnischen 16 und die Gegenrastmittel 10a, 10b von Rastvorsprüngen 13 gebildet, die durch das manuelle Betätigungsmittel 15 gegen die Kraft einer Federeinrichtung und entgegen der Verriegelungsrichtung V in eine Entriegelungsstellung bewegbar ausgebildet sind.

Jede Rastnische 16 weist eine innere, den oberen Wandabschnitt 17 der Raststufe 8 bildende Deckenwand auf und der Rastvorsprung 13 weist eine äußere, den oberen Wandabschnitt des Gegenrastmittels 18 bildende Oberseite auf.

Jede Rastnische 16 weist eine innere, den unteren Wandabschnitt 20 der Raststufe 8 bildende Bodenwand auf und der Rastvorsprung 13 weist eine äußere, den unteren Wandabschnitt 19 des Gegenrastmittels 18 bildende Unterseite auf.

Der Rastvorsprung 13 wird im Wesentlichen wie dargestellt von einem würfel- oder quaderförmigen Klotz gebildet, der die den oberen Wandabschnitt 18 des Gegenrastmittels bildende äußere Oberseite und die den unteren Wandabschnitt 19 des Gegenrastmittels bildende äußere Unterseite aufweist.

### BEZUGSZEICHENLISTE

- 1: Haushaltskältegerät
- 2: Korpus
- 3: Innenbehälter
- 4: Lagerraum
- 4a: Kühlraum
- 4b: Gefrierraum
- 5: Türblatt
- 5a: Kühlraumtür
- 5b: Gefrierraumtür
- 6: Innenwand
- 7a, 7b: Holme
- 8: Raststufen
- 8a, 8b: Rastleisten
- 9: Türabsteller
- 10a, 10b: Gegenrastmittel
- 11: Seitenwand
- 12: Seitenwand
- 13: Rastvorsprünge
- 14: separate Rastvorrichtungen
- 15: Betätigungsmittel
- 16: Rastnischen
- 17: obere Wandabschnitt der Raststufe
- 18: obere Wandabschnitt des Gegenrastmittels
- 19: unterer Wandabschnitt des Gegenrastmittels
- 20: unterer Wandabschnitt der Raststufe
- V: Verriegelungsrichtung

## Patentansprüche

1. Haushaltskältegerät, aufweisend einen wärmeisolierenden Innenbehälter (3), der ausgebildet ist, wenigstens einen kühlbaren Lagerraum (4) für Kältegut zu begrenzen, eine Kältevorrichtung zum Kühlen des Lagerraums (4), ein zum Öffnen und Schließen des Lagerraums (4) bezüglich des Innenbehälters (3) bewegbar gelagertes Türblatt (5), das eine Innenwand (6) mit mehreren übereinander angeordneten Raststufen (8) aufweist, und wenigstens ein an der Innenwand (6) des Türblatts (5) an den Raststufen (8) höhenverstellbar gelagerter Türabsteller (9), der an zwei gegenüberliegenden Endabschnitten jeweils ein Gegenrastmittel (10a, 10b) aufweist, das in eine Verriegelungsrichtung (V) federbewegt in eine Verriegelungsstellung gestellt, in jeweils eine der Raststufen (8) formschlüssig eingreift, **dadurch gekennzeichnet, dass** die Raststufen (8) und die Gegenrastmittel (10a, 10b) korrespondierende obere Wandabschnitte (17, 18) aufweisen, die sich zumindest im Wesentlichen in einer horizontalen Ebene erstrecken und korrespondierende untere Wandabschnitte (19, 20) aufweisen, die sich zumindest im Wesentlichen in einer in Verriegelungsrichtung (V) abschüssigen Ebene erstrecken.

2. Haushaltskältegerät nach Anspruch 1, **dadurch gekennzeichnet, dass** die Raststufen (8) an zwei Rastleisten (8a, 8b) ausgebildet sind, die mit der Innenwand (6) des Türblatts (5) verbunden oder einteilig mit dieser ausgebildet sind und zwischen welche Rastleisten (8a, 8b) der Türabsteller (9) höhenverstellbar gelagert ist.

3. Haushaltskältegerät nach Anspruch 1 oder 2, **dadurch gekennzeichnet, dass** die Raststufen (8) von Rastnischen (16) und die Gegenrastmittel (10a, 10b) von Rastvorsprüngen (13) gebildet werden, die durch ein manuelles Betätigungsmittel (15) gegen die Kraft einer Federeinrichtung und entgegen der Verriegelungsrichtung (V) in eine Entriegelungsstellung bewegbar ausgebildet sind.

4. Haushaltskältegerät nach Anspruch 3, **dadurch gekennzeichnet, dass** jede Rastnische (16) eine innere, den oberen Wandabschnitt (17) der Raststufe (8) bildende Deckenwand aufweist und der Rastvorsprung (13) eine äußere, den oberen Wandabschnitt (18) des Gegenrastmittels (10a, 10b) bildende Oberseite aufweist.

5. Haushaltskältegerät nach Anspruch 3 oder 4, **dadurch gekennzeichnet, dass** jede Rastnische (16) eine innere, den unteren Wandabschnitt (20) der Raststufe (8) bildende Bodenwand aufweist und der Rastvorsprung (13) eine äußere, den unteren Wandabschnitt (19) des Gegenrastmittels (10a, 10b) bildende Unterseite aufweist.

6. Haushaltskältegerät nach einem der Ansprüche 3 bis 5, **dadurch gekennzeichnet, dass** der Rastvorsprung (13) von einem insbesondere im Wesentlichen würfel- oder quaderförmigen Klotz gebildet wird, der die den oberen Wandabschnitt (18) des Gegenrastmittels (10a, 10b) bildende äußere Oberseite und die den unteren Wandabschnitt (19) des Gegenrastmittels (10a, 10b) bildende äußere Unterseite aufweist.

7. Haushaltskältegerät nach einem der Ansprüche 3 bis 6, **dadurch gekennzeichnet, dass** der Rastvorsprung (13), insbesondere der Klotz an einem federelastischen Abschnitt vorgesehen ist, der mit dem Türabsteller (9) verbunden ist.

8. Haushaltskältegerät nach einem der Ansprüche 1 bis 7, **dadurch gekennzeichnet, dass** das Gegenrastmittel (10a, 10b) als ein separates Bauteil mit dem Türabsteller (9) verbunden ist.

9. Haushaltskältegerät nach Anspruch 8, **dadurch gekennzeichnet, dass** der Türabsteller (9) aus einem zumindest im Wesentlichen unelastischem Kunststoff und das Gegenrastmittel (10a, 10b) aus einem federelastischen Kunststoff hergestellt ist.

10. Haushaltskältegerät nach Anspruch 9, **dadurch gekennzeichnet, dass** das Gegenrastmittel (10a, 10b) aus thermoplastischem Kunststoff, insbesondere aus Acrylnitril-Butadien-Styrol (ABS), Polyoxymethylen (POM), Polyamid (PA) oder Polypropylen (PP) hergestellt ist.

## Claims

1. Household refrigeration device, having a heat-insulating interior container (3) which is embodied to delimit at least one coolable storage chamber (4) for goods to be refrigerated, a refrigeration apparatus for cooling the storage chamber (4), a door leaf (5) which is movably mounted with respect to the interior container (3) for opening and closing the storage chamber (4), said door leaf having an inner wall (6) with a plurality of latching steps (8) arranged one above the other, and at least one door shelf (9) which is mounted on the inner wall (6) of the door leaf (5) on the latching steps (8) such that the height can be adjusted, and which has, on two opposite end sections in each case a counter-latching means (10a, 10b) which is moved in a spring-like manner in a locking direction (V) into a locking position and engages in a positive fit in one of the latching steps (8) in each case, **characterised in that** the latching steps (8) and the counter-latching means (10a, 10b) have corresponding upper wall sections (17, 18) which extend at least essentially in a horizontal plane and corresponding lower wall sections (19, 20) which extend at least essentially in a plane inclined in the locking direction (V).

2. Household refrigeration device according to claim 1, **characterised in that** the latching steps (8) are embodied on two latching bars (8a, 8b) which are connected to the inner wall (6) of the door leaf (5) or are integrally embodied therewith, the door shelf (9) being mounted between said latching strips (8a, 8b) such that the height can be adjusted.

3. Household refrigeration device according to claim 1 or 2, **characterised in that** the latching steps (8) are formed by latching recesses (16) and the counter-latching means (10a, 10b) are formed by latching projections (13) which are embodied so as to be movable into an unlocking position by a manual actuation means (15) counter to the force of a spring device and counter to the locking direction (V).

4. Household refrigeration device according to claim 3, **characterised in that** each latching recess (16) has an inner ceiling wall forming the upper wall section (17) of the latching step (8) and the latching projection (13) has an outer upper side forming the upper wall section (18) of the counter-latching means (10a, 10b).

5. Household refrigeration device according to claim 3 or 4, **characterised in that** each latching recess (16) has an inner base wall forming the lower wall section (20) of the latching step (8) and the latching projection (13) has an outer lower side forming the lower wall section (19) of the counter-latching means (10a, 10b).

6. Household refrigeration device according to one of claims 3 to 5, **characterised in that** the latching projection (13) is formed by an in particular essentially cubiform or cuboidal block, which comprises the outer upper side forming the upper wall section (18) of the counter-latching means (10a, 10b) and the outer lower side forming the lower wall section (19) of the counter-latching means (10a, 10b).

7. Household refrigeration device according to one of claims 3 to 6, **characterised in that** the latching projection (13), in particular the block, is provided on a resilient section which is connected to the door shelf (9).

8. Household refrigeration device according to one of claims 1 to 7, **characterised in that** the counter-latching means (10a, 10b) is connected as a separate component to the door shelf (9).

9. Household refrigeration device according to claim 8, **characterised in that** the door shelf (9) is manufactured from an at least essentially inelastic plastic and the counter-latching means (10a, 10b) is manufactured from a resilient plastic.

10. Household refrigeration device according to claim 9, **characterised in that** the counter-latching means (10a, 10b) is manufactured from thermoplastic plastic, in particular from acrylonitrile butadiene styrene (ABS), polyoxymethylene (POM), polyamide (PA) or polypropylene (PP).

## Revendications

1. Appareil frigorifique à usage domestique, présentant un réservoir intérieur (3) thermo-isolant qui est réalisé pour délimiter au moins un espace de stockage (4) réfrigérable pour des produits à réfrigérer, un dispositif de réfrigération destiné à réfrigérer l'espace de stockage (4), un panneau de porte (5) logé de manière déplaçable par rapport au réservoir intérieur (3), destiné à ouvrir et fermer l'espace de stockage (4), lequel panneau de porte présente une paroi intérieure (6) comprenant plusieurs étages d'encliquetage (8) disposés les uns au-dessus des autres, et au moins un balconnet de rangement (9) logé de manière réglable en hauteur sur les étages d'encliquetage (8), sur la paroi intérieure (6) du panneau de porte (5), lequel balconnet de rangement présente sur deux sections terminales opposées respectivement un contre-moyen d'encliquetage (10a, 10b) qui, déplacé par ressort dans un sens de verrouillage (V) en une position de verrouillage, a prise par adhérence de forme dans respectivement un des étages d'encliquetage (8), **caractérisé en ce que** les étages d'encliquetage (8) et les contre-moyens d'encliquetage (10a, 10b) présentent des sections de paroi supérieures (17, 18) correspondantes, qui s'étendent au moins essentiellement dans un plan horizontal, et présentent des sections de paroi inférieures (19, 20) correspondantes qui s'étendent au moins essentiellement dans un plan incliné dans le sens de verrouillage (V).

2. Appareil frigorifique à usage domestique selon la revendication 1, **caractérisé en ce que** les étages d'encliquetage (8) sont réalisés sur deux baguettes d'encliquetage (8a, 8b) qui sont reliées à la paroi intérieure (6) du panneau de porte (5) ou sont réalisées d'une seule pièce avec celle-ci et **en ce qu'**entre lesquelles baguettes d'encliquetage (8a, 8b) est logé le balconnet de rangement (9) de manière réglable en hauteur.

3. Appareil frigorifique à usage domestique selon la revendication 1 ou 2, **caractérisé en ce que** les étages d'encliquetage (8) sont formés par des niches d'encliquetage (16) et **en ce que** les contre-moyens d'encliquetage (10a, 10b) sont formés par des saillies d'encliquetage (13) qui sont réalisées de manière déplaçable dans une position de déverrouillage contre la force d'un dispositif à ressort et en sens inverse du sens de verrouillage (V) au moyen d'un moyen d'actionnement manuel (15).

4. Appareil frigorifique à usage domestique selon la revendication 3, **caractérisé en ce que** chaque niche d'encliquetage (16) présente une paroi de plafond formant une section de paroi supérieure (17) intérieure de l'étage d'encliquetage (8) et **en ce que** la saillie d'encliquetage (13) présente un côté supérieur extérieur formant la section de paroi supérieure (18) du contre-moyen d'encliquetage (10a, 10b).

5. Appareil frigorifique à usage domestique selon la revendication 3 ou 4, **caractérisé en ce que** chaque niche d'encliquetage (16) présente une paroi de fond intérieure formant la section de paroi inférieure (20) de l'étage d'encliquetage (8) et **en ce que** la saillie d'encliquetage (13) présente un côté inférieur extérieur formant la section de paroi inférieure (19) du contre-moyen d'encliquetage (10a, 10b).

6. Appareil frigorifique à usage domestique selon l'une quelconque des revendications 3 à 5, **caractérisé en ce que** la saillie d'encliquetage (13) est formée par un bloc notamment essentiellement en forme de cube ou de parallélépipède, lequel présente le côté supérieur extérieur formant la section de paroi supérieure (18) du contre-moyen d'encliquetage (10a, 10b) et présente le côté inférieur extérieur formant la section de paroi inférieure (19) du contre-moyen d'encliquetage (10a, 10b).

7. Appareil frigorifique à usage domestique selon l'une quelconque des revendications 3 à 6, **caractérisé en ce que** la saillie d'encliquetage (13), notamment le bloc, est ménagée sur une section élastique qui est reliée au balconnet de rangement (9).

8. Appareil frigorifique à usage domestique selon l'une quelconque des revendications 1 à 7, **caractérisé en ce que** le contre-moyen d'encliquetage (10a, 10b) est relié au balconnet de rangement (9) en tant qu'un composant séparé.

9. Appareil frigorifique à usage domestique selon la revendication 8, **caractérisé en ce que** le balconnet de rangement (9) est fabriqué à partir d'une matière plastique au moins essentiellement non élastique et **en ce que** le contre-moyen d'encliquetage (10a, 10b) est fabriqué à partir d'une matière plastique élastique.

10. Appareil frigorifique à usage domestique selon la revendication 9, **caractérisé en ce que** le contre-moyen d'encliquetage (10a, 10b) est fabriqué à partir de matière plastique thermoplastique, notamment à partir d'acrylonitrile-styrène-butadiène (ABS), de polyoxyméthylène (POM), de polyamide (PA) ou de polypropylène (PP).
